# EUROPÄISCHE PATENTSCHRIFT

(11) **EP 0 904 847 B1**
(45) Veröffentlichungstag und Bekanntmachung des Hinweises auf die Patenterteilung: **03.09.2003**
(21) Anmeldenummer: 98104631.1
(22) Anmeldetag: 14.03.1998
(51) Int. Cl.: B05B 11/00

(54) **Behälter mit versiegeltem Einsatz und Pumpe zum Öffnen der Versiegelung**
Container with sealed insert and pump for breaking the seal
Récipient avec insert fermé et pompe pour rompre la fermeture

(30) Priorität: 26.09.1997 DE 19742559
(43) Veröffentlichungstag der Anmeldung: 31.03.1999
(73) Patentinhaber: GAPLAST GmbH, D-82442 Saulgrub (DE)
(72) Erfinder: Kneer, Roland, 82490 Farchant (DE)
(74) Vertreter: Flosdorff, Jürgen, Dr.

(56) Entgegenhaltungen:
- EP-A- 0 679 443
- US-A- 4 152 378
- US-A- 4 457 455
- US-A- 4 770 323
- US-A- 4 821 923
- US-A- 5 025 955
- US-A- 5 503 302
- US-A- 5 642 838

## Beschreibung

Die Erfindung betrifft einen Behälter mit einer Pumpeneinrichtung zur Abgabe eines flüssigen Behälterinhalts, wie beispielsweise eines flüssigen Arzneimittels. Der Behälter hat vorzugsweise die Form eines Fläschchens mit einem Flaschenhals, auf der eine Spraypumpe oder Vakuumpumpe sitzt, die durch Niederdrücken des oberen Pumpenteils in Richtung des Flaschenhalses eine vorbestimmte Menge des flüssigen Behälterinhalts in eine Kammer der Pumpe einsaugt und dann -mit dem nächsten Pumpenhub- aus feinen Kanälen des oberen Pumpenteils ausstößt, wobei die Flüssigkeit an einer Austrittsdüse fein zerstäubt wird. Die Flüssigkeit kann aber auch tropfenweise abgegeben werden. Derartige Pumpen sind beispielsweise zum Einsprühen eines flüssigen Arzneimittels in die Nase weit verbreitet.

Bevorzugt betrifft die Erfindung solche Behälter, die im Coextrusions-Blasverfahren hergestellt sind und aus einem starren Außenbehälter und aus einem weichen Innenbeutel bestehen, deren Materialien keine Schweißverbindung miteinander eingehen. Bei den bevorzugten Behältern ist die durch das Abquetschen des schlauchförmigen Vorformlings in der Blasform verschlossene Bodennaht des Innenbeutels in einem nach außen vorstehenden Bodensteg des Außenbehälters eingeklemmt, wobei der Außensteg ebenfalls mittels einer Schweißnaht verschlossen ist, die sich dadurch gebildet hat, daß sich die Schweißnaht des Innenbeutels durch eine Stauwirkung in dem die Bodennaht des Außenbehälters ausbildenden Formabschnitt von der Trennstelle zurückgezogen hat. Die Wand des Außenbehälters enthält Druckausgleichsöffnungen, die beispielsweise durch unverschweißte Schulternähte des Außenbehälters oder dadurch ausgebildet sein können, daß ein Span des Außenbehälters an einem konvexen Abschnitt flach weggeschnitten ist, wobei beim Auftreffen des Messers auf den Innenbeutel der letztere nicht beschädigt, sondern nach innen weggedrückt wird. Bei der allmählichen Abgabe des flüssigen Behälterinhalts zieht sich der Innenbeutel zunehmend zusammen, wobei zum Druckausgleich entsprechend Umgebungsluft durch die Druckausgleichsöffnungen in den Zwischenraum zwischen dem Außenbehälter und den Innenbeutel eintritt.

Die Erfindung ist jedoch nicht auf die Verwendung eines derartigen Behälters beschränkt, und der Behälter muß auch nicht unbedingt eine Flaschenform mit einem Flaschenhals haben.

Der erfindungsgemäße Behälter ist ferner bevorzugt zur Aufnahme eines flüssigen Arzneimittels vorgesehen und wird nachfolgend anhand eines derartigen Beispiels beschrieben, obwohl betont wird, daß er auch zur Aufnahme und Abgabe einer anderen Flüssigkeit geeignet ist, wenn diese aus zwei Substanzen, nämlich einem zunächst in dem Behälter befindlichen Lösungsmittel und einem in einer zweiten Kammer des Behälters zunächst getrennt aufbewahrten, vorzugsweise im festen Zustand befindlichen Wirkstoff mischbar ist.

Einige pharmazeutische Wirkstoffe wie beispielsweise Hormone sind -wenn sie in einer Flüssigkeit gelöst sind- nicht langzeitstabil, was vor allem dann der Fall ist, wenn keine Konservierungsmittel beigegeben werden können. Um hier Abhilfe zu schaffen, ist es bekannt, solche Wirkstoffe in gefriergetrockneter Form aufzubewahren und vor Gebrauch in ein Lösungsmittel einzugeben, mit dem der Wirkstoff im aufgelösten Zustand ein flüssiges Arzneimittel bildet, das beispielsweise mittels einer Pipette verabreicht werden kann.

Aus der EP 0679443 A1 ist ein Behälter bekannt, in dessen Behälterhals ein rohrförmiger Einsatz angeordnet ist, dessen Boden durch zwei Elastomerlippen verschlossen ist, die unter Vorspannung aneinander anliegen. Der Boden des Einsatzes wird geöffnet, wenn der vordere Saugabschnitt einer Pumpe in den Behälter hineingeschoben wird. Wenn der Behälter gelagert wird, kann die Behälteröffnung mit einer Folie abgedichtet werden, die unmittelbar vor der Benutzung der Pumpe entfernt wird.

Der vorliegenden Erfindung liegt die Aufgabe zugrunde, einen Behälter mit einer Pumpeneinrichtung anzugeben, der zur Aufnahme und Abgabe einer Flüssigkeit mit einem nicht langzeitstabilen Wirkstoff geeignet ist.

Diese Aufgabe wird erfindungsgemäß durch die Merkmale des Patentanspruchs 1 gelöst.

Vorteilhafte Ausgestaltung der Erfindung sind in den Unteransprüchen gekennzeichnet.

Erfindungsgemäß ist vorgesehen, daß in der Öffnung des Behälters, bevorzugt in dem Behälterhals, wenn ein solcher vorhanden ist, ein im wesentlichen röhrförmiger Einsatz angeordnet ist, der dicht am Rand der Öffnung anliegt und einen Boden aufweist, der in einem ersten Zustand der Anordnung geschlossen ist und vor der erstmaligen Abgabe des flüssigen Behälterinhalts durch Einwirken einer Kraft geöffnet wird. Ferner ist vorgesehen, daß der vordere Endabschnitt der bevorzugt als Airless-Pumpe vorgesehenen Pumpeneinrichtung in den Einsatz eingreift, wobei die Umfangswand dieses vorderen Endabschnitts bzw. Saugabschnitts dicht an der Wand des Einsatzes anliegt, und wobei die Umfangswand bei Einwirken einer entsprechenden Kraft in axialer Richtung des Behälters gegenüber dem Einsatz verschiebbar ist. Ferner ist vorgesehen, daß sich zwischen dem Boden des Einsatzes und dem Ende der Pumpeneinrichtung eine Aufnahmekammer befindet, in die eine Substanz aufgenommen werden kann, die im geschlossenen Zustand des Bodens von einer in dem übrigen Innenraum des Behälters befindlichen zweiten Substanz getrennt ist. Wenn der Boden des Einsatzes jedoch durch Vorschieben der Pumpeneinrichtung geöffnet bzw. aufgerissen wird, tritt die im Einsatz befindliche Substanz aus dem Einsatz aus und kann mit der Substanz in dem Behälter vermischt werden. Dabei wird in den Einsatz bevorzugt ein gefriergetrockneter Wirkstoff eines Arzneimittels zunächst von einem in dem Behälter befindlichen Lösungsmittels, z.B. sterilem Wasser, isoliert und nach öffnen des Bodens mit dieser Flüssigkeit vermischt. Auf letzteres ist -wie bereits oben erwähnt- die Erfindung aber nicht beschränkt.

Der im wesentlichen rohrförmige Einsatz hat zweckmäßigerweise eine Zylinderform, wenn auch der Flaschenhals des Behälters und der vordere Gehäuseabschnitt der Pumpeneinrichtung eine entsprechende Zylinderform -allerdings mit größerem bzw. kleineren Durchmesser- hat.

Am Boden des Einsatzes ist -bevorzugt an der Innenseite- entweder über den ganzen Umfang umlaufend oder nahezu ganz umlaufend eine Nut ausgebildet, die querschnittlich etwa eine V-Form haben kann und eine Schwächungsnaht bildet, an der bei Einwirken einer Kraft der Boden aufreißt. Besonders bevorzugt ist hierzu, daß die Pumpeneinrichtung einen sich über den vorderen Endbereich mit dem Kugelventil hinaus vorspringenden rohrförmigen Vorsprung aufweist, der mit der umlaufenden Nut des Bodens fluchtet und an seinem freien Ende schräg weggeschnitten ist, so daß der Vorsprung beim Vorschub der Pumpeneinrichtung in den Behälter hinein zunächst nur mit der Spitze des Vorsprungs in die Nut eintritt und mit einer hohen Preßkraft die Naht aufreißt, wobei ein zunehmender Umfangsbereich die geschwächte Naht bei anhaltendem Vorschub weiter aufreißt, so daß schließlich der Boden in der Gebrauchsstellung nach unten klappt und der Inhalt des Einsatzes vollständig freigegeben wird. Der Vorsprung ist vorzugsweise dadurch gebildet, daß die Umfangswand des vorderen Saugbereichs der Pumpeneinrichtung über den Ventilbereich hinaus verlängert wird.

Der Einsatz liegt zweckmäßigerweise mit einer Ringschulter auf der Oberseite des Behälters oder der oberen Randkante des Behälterhalses auf, wenn ein solcher vorhanden ist.

Weiter wird mit großem Vorteil vorgeschlagen, daß an der Außenseite des Behälters eine zusätzliche Umfangswand angeordnet ist, die von einem Gehäuseteil der Pumpeneinrichtung teilweise übergriffen wird, das axial verlagerbar ist. Die zusätzliche Umfangswand ist zweckmäßigerweise Teil einer Außenkappe, die zumindest den unteren Bereich des Behälters umfaßt. Dabei kann sich die Außenkappe auch bis zum oberen Rand des Behälters erstrecken.

Weiter wird vorgeschlagen, daß die Außenkappe an ihrem oberen Rand eine Verdickung mit einer nach außen ragenden Ringschulter aufweist, während das Gehäuseteil der Pumpeneinrichtung an seinem unteren Rand eine Verdickung mit einer nach innen ragenden Ringschulter hat. Die Verdickung der Außenkappe ist demnach der Innenwand des Gehäuseteils zugewandt, während die Verdickung des Gehäuseteils der Außenwand der Außenkappe zugewandt ist. Im aneinander anliegenden Zustand der beiden Ringschultern befindet sich die Pumpeneinrichtung in der zurückgezogenen Ausgangslage, in der der Boden des Einsatzes geschlossen und die darin aufgenommene Substanz von dem übrigen Innenraum des Behälters getrennt ist.

Damit das Gehäuseteil mit seiner Ringschulter die Außenkappe bzw. dessen Verdickung übergreifen kann, wird ferner vorgeschlagen, daß beide Ringschultern an der Außenseiten Schrägen aufweisen, die beim Vorschub des Gehäuseteils in Richtung der Außenkappe aufeinander auftreffen, wodurch der Bereich der Verdickung des Gehäuseteils der Pumpe radial aufgeweitet wird, während das Gehäuseteil mit seiner Verdickung über die Verdickung der Außenkappe gleitet. Auf diese Weise können diese beiden Teil leicht zusammengesetzt werden.

Weiter wird vorgeschlagen, daß entweder die Verdickung der Außenkappe oder die Verdickung des Gehäuseteils ein kleines radiales Übermaß aufweist, derart, daß diese Verdickung mit einer Vorspannung an der zugeordneten Wand des jeweils anderen Teils anliegt. In dieser anderen Wand ist im axialen Abstand von der Verdickung eine umlaufende Nut ausgebildet, in die die Verdickung mit dem radialen übermaß einrastet. Diese Nut definiert die Position der Pumpeneinrichtung, in der der Boden des Einsatzes aufgerissen und aufgeklappt ist und in der sich die Anordnung in dem Zustand befindet, in dem der Behälterinhalt durch die Pumpeneinrichtung ausgebracht werden kann.

Demnach sind durch den Eingriff der Außenkappe mit dem Gehäuseteil der Pumpeneinrichtung zwei axiale Positionen der Pumpeneinrichtung relativ zu dem Behälter begrenzt, nämlich die zurückgezogene Ausgangslage durch das Anliegen der Ringschultern aneinander und die in den Behälter eingeschobene gebrauchsfertige Lage, in der die eine Verdickung in die zugeordnete Nut einrastet.

In einer besonders bevorzugten Ausführungsform sitzt der Behälter in einer Außenkappe, die bis zum oberen Rand des Behälterhalses reichen kann. Die Außenkappe ist an ihrem oberen Randbereich mit einem Gewinde versehen, das sich bevorzugt an der Außenseite der Außenkappe befindet. Mit diesem Gewinde steht ein Innengewinde eines Gehäuseteils der Pumpeneinrichtung in Eingriff.

Durch Drehen des Gehäuseteils wird die Pumpeneinrichtung mit ihrem Saugabschnitt in den Behälter vorgeschoben, bis eine Ringschulter eines anderen Gehäuseteils der Pumpeneinrichtung auf den Behälter aufläuft, wodurch die Gebrauchsposition der Pumpeneinrichtung definiert ist. In diesem Zustand hat der vordere Endabschnitt der Pumpeneinrichtung den Boden des Einsatzes aufgerissen und aufgeklappt, so daß der Wirkstoff in den Behälter eintreten kann.

Durch diesen Schraubvorgang wird die Pumpeneinrichtung kontinuierlich und glatt mit ihrem Saugabschnitt in den Behälter vorgeschoben, wobei ein Verkanten des Saugabschnitts in dem Einsatz zuverlässig verhindert ist. Die zum Aufreißen des Bodens erforderliche Kraft kann ebenfalls durch den Schraubvorgang auch von weniger geschickten Personen problemlos aufgebracht werden.

Mit großem Vorteil wird vorgeschlagen, daß als Gewinde ein Sägezahngewinde verwendet wird. Die Gewindeabschnitte sind vorzugsweise so kurz, daß in der vorgeschobenen Endstellung das Gewinde des Gehäuseteils über das Gewinde der Außenkappe hinaus geschraubt ist, so daß das Gehäuseteil der Pumpeneinrichtung nicht mehr zurückgeschraubt werden kann. Durch diese Selbsthemmung des Gewindes, das auch durch andere Maßnahmen bewirkt werden kann, ist zuverlässig verhindert, daß die Pumpeneinrichtung aus ihrer Gebrauchsstellung heraus bewegt wird.

Weitere Einzelheiten der Erfindung ergeben sich aus der nachfolgenden Beschreibung bevorzugter Ausführungsformen der Erfindung und aus der beigefügten Zeichnung. Dabei zeigen:
- Fig. 1: einen Vertikalschnitt durch eine erste Ausführungsform eines Behälters mit einer Pumpeneinrichtung im Ausgangszustand;
- Fig. 2: einen Vertikalschnitt durch die Anordnung gemäß Fig. 1 in dem Zustand, in dem der Behälterinhalt ausbringbar ist;
- Fig. 3: einen Vertikalschnitt durch eine zweite Ausführungsform eines Behälters mit einer Pumpeneinrichtung im Ausgangszustand und
- Fig. 4: einen Vertikalschnitt durch die Anordnung gemäß Fig. 3 in dem Zustand, in dem der Behälterinhalt aus dem Einsatz ausgetreten ist.

Die Figuren zeigen einen flaschenförmigen Behälter 1 mit einem Hals 2, in dem ein Einsatz 3 angeordnet ist, der mit einer nach außen weisenden Ringschulter 4 auf der Oberkante des Flaschenhalses 2 aufruht. Der Einsatz 3 hat eine kreiszylindrische Form und liegt dicht an der Innenwand des Behälterhalses 2 an.

Der Einsatz 3 hat einen Boden 5, der in dem in Figur 1 dargestellten Ausgangszustand der Anordnung geschlossen ist. In der Innenwand des Bodens 5 ist eine umlaufende V-förmige Nut 30 ausgebildet, die eine Sollbruchnaht darstellt.

In den Einsatz 3 greift der vordere End- oder Saugabschnitt 31 einer insgesamt mit dem Bezugszeichen 6 bezeichneten Pumpeneinrichtung ein. Die Pumpeneinrichtung hat auf herkömliche Weise im Bereich der Ansaugöffnung 7 ein Kugelventil 8, das bei Einwirken eines Überdrucks die Ansaugöffnung 7 verschließt und bei Einwirkung eines Unterdrucks von dem Ventilsitz abhebt, so daß sich die vordere Saugkammer 9 durch Hub des oberen Pumpenteils infolge der Kraft der Schraubenfeder 10 mit aus der Behälterkammer 11 angesaugter Flüssigkeit füllen kann. Mit einem erneuten Pumpenhub wird die Flüssigkeit aus feinen Kanälen 12 des oberen Teils der Pumpeneinrichtung und einer Zerstäubungsdüse 13 ausgebracht. Zuvor ist natürlich die in den Figuren dargestellte Kappe 14 abgenommen worden. Auf eine detaillierte Beschreibung der bekannten Bestandteile der Pumpeneinrichtung kann hier verzichtet werden.

Zwischen dem unteren Saugende der Pumpeneinrichtung 6 und dem Boden 5 des Einsatzes 3 befindet sich eine zweite Aufnahmekammer 15, in der beispielsweise ein in Lösung nicht langzeitstabiler Wirkstoff eines im Abgabezustand flüssigen Arzneimittels in gefriergetrockneter Form aufbewahrt werden kann, solange das Arzneimittel nicht verabreicht werden soll.

Das Fläschchen 1 ist in seinem unteren Bereich in eine napfförmige Außenkappe 16 aufgenommen, die dicht an der Außenwandung des Fläschchens anliegt. Die Außenkappe 16 hat an ihrem oberen Ende eine nach außen weisende umlaufende Verdickung 17 mit einer unteren Ringschulter 18 und an der Oberseite einer Schräge 19.

Eine nach außen weisende Ringschulter 20 eines Pumpenteils 21 wird von einem nach innen weisenden ringförmigen Flansch 22 eines Gehäuseteils 23 der Pumpeneinrichtung 6 übergriffen, das sich mit einer zylindrischen Außenwand 24 teilweise über die zylindrische Außenwand der Außenkappe 16 erstreckt. Das Gehäuseteil 24 hat ebenfalls eine umlaufende Verdickung 25 an seinem unteren Ende mit einer oben liegenden Ringschulter 25a und darunter liegender Schräge 26.

In der in Figur 1 dargestellten Ausgangslage der Anordnung liegt die Ringschulter 25 des Gehäuseteils 23 an der Ringschulter 18 der Außenkappe an. Hierdurch ist die von dem Fläschchen 1 zurückgezogene Ausgangslage der Pumpeneinrichtung 6 definiert.

Die ringförmige Verdickung des Gehäuseteils 23 hat radial nach innen ein kleines übermaß, so daß die Verdickung mit einer gewissen Vorspannung an der Außenwand der Außenkappe 16 anliegt. In einem vorgegebenen Abstand von der Verdickung 17 der Außenkappe befindet sich in der Außenwand der Außenkappe 16 eine umlaufende Ringnut 27a, in die beim Einschub der Pumpeneinrichtung in das Fläschchen 1 in die in Figur 2 dargestellte Flüssigkeits-Abgabeposition die Verdickung des Gehäuses 23 einrastet. Hierdurch wird die Abgabeposition der Pumpeneinrichtung fixiert.

Die Pumpeneinrichtung 6 sitzt mit der die Saugkammer 9 umgebenden Umfangswand 27 dicht in dem Einsatz 3. Die Umfangswand 27 setzt sich (in den Figuren nach unten) in einem rohrförmigen Vorsprung 28 fort, der an seinem Ende schräg weggeschnitten ist und die Saugöffnung 7 der Pumpeneinrichtung 6 überragt.

Beim Einschub der Pumpeneinrichtung in das Fläschchen 1 in die in Fig. 2 dargestellte Endposition trifft der rohrförmige Vorsprung 28 zunächst mit seiner axial vorderen (in der Figur linken) Spitze 29 auf den Boden 5 auf, genauer gesagt, in die V-förmige Nut 30, wobei die Sollbruchnaht aufgerissen wird, bis der Boden 5 in der aus Figur 2 ersichtlichen Weise nach unten weggeklappt ist. In diesem Zustand ist der in Kammer 15 befindliche Wirkstoff freigegeben, so daß er mit einem in der Kammer 11 des Fläschchens 1 befindlichen Lösungsmittel vermischt werden kann.

Bei der in den Figuren 3 und 4 dargestellten zweiten Ausführungsform der Erfindung erstreckt sich die Außenkappe 31, in der der Behälter 1 angeordnet ist, bis zur Oberkante des Behälterhalses. Der Behälter 1 sitzt mit radialem Spiel in der Außenkappe 13 und ist mit dieser drehfest verbunden, indem ein vom Boden der Außenkappe 31 vorstehender Steg 32 in eine entsprechend geformte Bodennut des Behälters 1 eingreift.

Die Außenkappe 31 hat in ihrem oberen Endbereich einen axial kurzen Gewindeabschnitt 33, in den ein ebenfalls axial kurzer Gewindeabschnitt 34 an der Innenseite des Gehäuseteils 35 der Pumpeneinrichtung 6 eingreift. Bevorzugt ist hierfür ein Sägezahngewinde.

Der Boden 5 des Einsatzes 3 wird dadurch aufgerissen, daß das Gehäuseteil 35 im Uhrzeigersinn vorgeschraubt wird, wobei es auf einem ringförmigen Ansatz (39) eines anderen Gehäuseteils (40) der Pumpeneinrichtung gleitet, bis eine Stirnkante 36 eines Gehäuseteils 37 auf den Schulterabschnitt 38 des Behälters 1 auftrifft. In dieser Endlage ist der Boden 5 des Einsatzes 3 aufgerissen, wie Figur 4 andeutet.

Der Gewindeabschnitt 34 des Gehäuseteils 35 steht in dieser Position nicht mehr mit dem Gewindeabschnitt 33 der Außenkappe 31 in Eingriff, so daß es für einen Benutzer nicht möglich ist, das Gehäuseteil 35 wieder in den Ausgangszustand zurückzuschrauben.

## Patentansprüche

1. Behälter, in dessen Öffnung eine Pumpeneinrichtung zur Abgabe eines flüssigen Behälterinhalts angeordnet ist, wobei an der Innenwand der Öffnung (2) des Behälters ein im wesentlichen rohrförmiger Einsatz (3) dicht anliegt, der einen Boden (5) aufweist, der in einem Ausgangszustand geschlossen ist, wobei vor Inbetriebnahme der Pumpeneinrichtung (6) durch Vorschub eines vorderen Saugabschnitts der Pumpeneinrichtung (6), der in den Einsatz (3) eingreift und mit seiner Umfangswand (27) dicht an der Innenwand des Einsatzes (3) anliegt, der Boden aufgrund unmittelbaren Kontakts mit dem Saugabschnitt geöffnet wird,
**dadurch gekennzeichnet,**
**daß** sich innerhalb des Einsatzes (3) über dessen Boden (5) eine Aufnahmekammer (15) für einen Wirkstoff befindet, der vor dem Öffnen des Bodens von dem flüssigen Behälterinhalt getrennt ist und nach dem Öffnen in diesen eintritt.

2. Behälter mit Pumpeneinrichtung nach Anspruch 1,
**dadurch gekennzeichnet, daß** der Boden (5) des Einsatzes (3) eine umlaufende Nut (30) aufweist.

3. Behälter mit einer Pumpeneinrichtung nach Anspruch 1 oder 2,
**dadurch gekennzeichnet, daß** die Umfangswand (27) des Endabschnitts der Pumpeneinrichtung (6) einen rohrförmigen Vorsprung (28) aufweist, der mit der Nut (30) des Bodens (5) fluchtet und schräg weggeschnitten ist.

4. Behälter mit einer Pumpeneinrichtung nach einem der Ansprüche 1 bis 3,
**dadurch gekennzeichnet, daß** der Behälter (1) an der Außenseite eine zusätzliche Umfangswand (16) hat, die Teil einer Außenkappe (16) ist, die zumindest den unteren Bereich des Behälters (1) umfaßt, und daß ein Gehäuseteil (23) der Pumpeneinrichtung (6) mit der Umfangswand (16) in einem axial verschieblichen Eingriff steht.

5. Behälter mit einer Pumpeneinrichtung nach Anspruch 4,
**dadurch gekennzeichnet, daß** die Außenkappe (16) an ihrem oberen Rand eine nach außen ragende Ringschulter (18) und das Gehäuseteil (23) an seinem unteren Rand eine nach innen ragende Ringschulter (25) aufweist.

6. Behälter mit einer Pumpeneinrichtung nach Anspruch 5,
**dadurch gekennzeichnet, daß** die Ringschulter (18) der Außenkappe (16) oder die Ringschulter (25) des Gehäuseteils (23) ein kleines radiales Übermaß aufweist, so daß sie unter Vorspannung an der Wand des Gehäuseteils (23) oder der Außenkappe (16) anliegt, wobei die letztere im axialen Abstand von ihrer Ringschulter eine umlaufende Nut (27) zum Einrasten der anderen Ringschulter hat.

7. Behälter mit einer Pumpeneinrichtung nach einem der Ansprüche 1 bis 6,
**dadurch gekennzeichnet, daß** der Behälter (1) in einer mit einem Gewinde (34) versehenen Außenkappe (31) angeordnet ist, mit der ein Gehäuseteil (35) der Pumpeneinrichtung (6) im Gewindeeingriff steht.

8. Behälter mit einer Pumpeneinrichtung nach Anspruch 7,
**dadurch gekennzeichnet, daß** das Gewinde (33, 34) der Außenkappe (31) und des Gehäuses (35) in der vorgeschraubten Endstellung selbsthemmend ist.

9. Behälter mit einer Pumpeneinrichtung nach Anspruch 7 oder 8,
**dadurch gekennzeichnet, daß** der Behälter (1) drehfest in der Außenkappe (31) sitzt.

## Claims

1. A container, in whose opening is arranged a pump device for delivering a liquid container content, whereby closely engaging the inner wall of the opening (2) of the container there is a substantially tubular insert (3), which has a base (5), which is closed in an initial state, whereby before putting the pump device (6) into operation, by advancing a front suction section of the pump device (6), which engages in the insert (3) and whose peripheral wall (27) closely engages the inner wall of the insert (3), the base is opened by direct contact with the suction section, **characterised in that** located within the insert (3) above its base (5) there is a receiving chamber (15) for an active substance, which is separated from the liquid container contents before the opening of the base and enters into it after the opening process.

2. A container with a pump device as claimed in Claim 1, **characterised in that** the base (5) of the insert (3) has a peripheral groove (30).

3. A container with a pump device as claimed in Claim 1 or 2, **characterised in that** the peripheral wall (27) of the end section of the pump device (6) has a tubular projection (28), which is aligned with the groove (30) in the base (5) and is obliquely cut away.

4. A container with a pump device as claimed in one of Claims 1 to 3, **characterised in that**, on its outer surface, the container (1) has an additional peripheral wall (16), which is part of an external cap (16), which surrounds at least the lower region of the container (1) and that a housing portion (23) of the pump device (6) is in axially movable engagement with the peripheral wall (16).

5. A container with a pump device as claimed in Claim 4, **characterised in that** the external cap (16) has, on its upper edge, an outwardly projecting annular shoulder (18) and the housing portion (23) has, on its lower edge, an inwardly projecting annular shoulder (25).

6. A container with a pump device as claimed in Claim 5, **characterised in that** the annular shoulder (18) on the external cap (16) or the annular shoulder (25) on the housing portion (23) has a small radial oversize so that it engages the wall of the housing portion (23) or the external cap (16) under a preload, whereby the latter has a peripheral groove (27), axially spaced from its annular shoulder, for engaging the other annular shoulder.

7. A container with a pump device as claimed in one of Claims 1 to 6, **characterised in that** the container (1) is arranged in an external cap (31), which is provided with a screwthread (34) and with which a housing portion (35) of the pump device (6) is in threaded engagement.

8. A container with a pump device as claimed in Claim 7, **characterised in that** the screwthread (33, 34) on the external cap (31) and the housing (35) is self-locking in the screwed-in end position.

9. A container with a pump device as claimed in Claim 7 or 8, **characterised in that** the container (1) is rotationally fixedly situated in the external cap (31).

## Revendications

1. Récipient dans l'ouverture duquel est placé un dispositif de pompage pour diffuser un contenu liquide du récipient, un insert sensiblement en forme de tube (3) avec un fond (5) qui est fermé dans un état de départ étant placé de manière serrée sur la paroi intérieure de l'ouverture (2) du récipient et le fond étant ouvert par un contact direct avec la section d'aspiration avant la mise en service du dispositif de pompage (6) du fait de la poussée vers l'avant d'une section d'aspiration avant du dispositif de pompage (6), qui pénètre dans l'insert (3) et qui est en contact étroit avec la paroi intérieure de l'insert (3) par l'intermédiaire de sa paroi périphérique (27), **caractérisé en ce qu'**à l'intérieur de l'insert (3) au-dessus de son fond (5) se trouve une chambre (15) pour recevoir un constituant actif, qui est séparé du contenu liquide du récipient avant l'ouverture du fond et qui pénètre dans celui-ci après l'ouverture du fond.

2. Récipient avec un dispositif de pompage selon la revendication 1, **caractérisé en ce que** le fond (5) de l'insert (3) comprend une rainure circulaire (30).

3. Récipient avec un dispositif de pompage selon la revendication 1 ou 2, **caractérisé en ce que** la paroi périphérique (27) de la section d'extrémité du dispositif de pompage (6) comprend une partie en saillie en forme de tube (28), qui est en alignement avec la rainure (30) du fond (5) et qui est coupée en biais.

4. Récipient avec un dispositif de pompage selon l'une quelconque des revendications 1 à 3, **caractérisé en ce que** le récipient (1) comprend sur le côté extérieur une paroi périphérique supplémentaire (16), qui est une partie d'un capuchon extérieur (16) enfermant au moins la zone inférieure du récipient (1) et **en ce qu'**une partie de boîtier (23) du dispositif de pompage (6) est en contact avec la paroi périphérique (16) d'une manière permettant un déplacement axial.

5. Récipient avec un dispositif de pompage selon la revendication 4, **caractérisé en ce que** le capuchon extérieur (16) est muni sur son bord supérieur d'un épaulement circulaire (18) s'étendant vers l'extérieur et **en ce que** la partie de boîtier (23) est munie sur son bord inférieur d'un renflement périphérique (25) dirigé vers l'intérieur.

6. Récipient avec un dispositif de pompage selon la revendication 5, **caractérisé en ce que** l'épaulement circulaire (18) du capuchon extérieur (16) ou le renflement périphérique (25) de la partie de boîtier (23) comprend un léger surdimensionnement dans le sens radial, de sorte qu'il s'appuie avec une précontrainte sur la paroi de la partie de boîtier (23) ou du capuchon extérieur (16), ce dernier comprenant avec un espacement axial par rapport à son épaulement circulaire une rainure circulaire (27) dans laquelle engrène l'autre renflement périphérique.

7. Récipient avec un dispositif de pompage selon l'une quelconque des revendications 1 à 6, **caractérisé en ce que** le récipient (1) est disposé dans un capuchon extérieur (31) muni d'un filetage (33) sur lequel est vissée une partie de boîtier (35) du dispositif de pompage (6).

8. Récipient avec un dispositif de pompage selon la revendication 7, **caractérisé en ce que** le filetage (33) du capuchon extérieur (31) et le taraudage (34) du boîtier (35) sont autobloquants dans la position extrême de vissage.

9. Récipient avec un dispositif de pompage selon la revendication 7 ou 8, **caractérisé en ce que** le récipient (1) est placé en solidarité de rotation dans le capuchon extérieur (31).
